# EUROPÄISCHE PATENTSCHRIFT

(11) **EP 1 955 639 B1**
(45) Veröffentlichungstag und Bekanntmachung des Hinweises auf die Patenterteilung: **23.10.2013**
(21) Anmeldenummer: 08001959.9
(22) Anmeldetag: 01.02.2008
(51) Int. Cl.: A47L 13/20, A47L 13/258, A47L 13/58

(54) **Reinigungssystem**
Cleaning system
Système de nettoyage

(30) Priorität: 07.02.2007 DE 102007005973
(43) Veröffentlichungstag der Anmeldung: 13.08.2008
(73) Patentinhaber: Leifheit AG, 56377 Nassau (DE)
(72) Erfinder: Fischer, Klaus-Jürgen, 56379 Holzappel (DE)
(74) Vertreter: Bungartz, Klaus Peter

(56) Entgegenhaltungen:
- EP-A1- 0 858 765
- WO-A-98/15220
- WO-A-2006/027046
- WO-A1-2006/114251
- DE-A1- 2 611 615
- DE-U- 20 306 274
- FR-A- 2 768 042

## Beschreibung

Die Erfindung betrifft ein Reinigungssystem gemäß dem Oberbegriff des Anspruchs 1.

Reinigungssysteme mit einem Klappwischer und Wischbezügen dieser Art sind aus der WO 2006/114251 A1 bekannt. Zum Trocknen des Wischbezuges wird der Klappwischer entriegelt und damit die Arretierung der gelenkig verbundenen Klappflügel gelöst. Der Wischbezug hängt dann durch und kann in der Schleudervorrichtung getrocknet werden.

Die bekannten Reinigungssysteme haben jedoch den Nachteil, dass mit den Wischern Randbereiche und Sockelleisten nicht gut genug gereinigt werden können.

Ferner sind zum Beispiel aus der DE 26 11 615 A1 Wischer bekannt, die einen abnehmbaren Wischbezug aufweisen. Dieser muss dann von Hand ausgewrungen werden. Mit diesem Reinigungssystem kann zwar ein Randbereich gereinigt werden, dafür ist aber ein manuelles Auswringen des Wischbezugs erforderlich.

Die EP 0 858 765 A1 beschreibt ein Reinigungssystem, bei dem eine klappbare Wischplatte verwendet wird. Der herunterhängende Teil des Wischbezugs wird hier in ein Presssieb eingeführt und so getrocknet. Es ist aber bekannt, dass die Endbereiche des Wischbezuges so nicht getrocknet werden können, so dass der Wischvorgang mit einem viel zu feuchten Wischbezug fortgesetzt werden müsste. Um diesen Nachteil zu vermeiden sind die der Wischbezüge dieser Klappwischer ausnahmslos aus wasserabweisendem oder wenig saugfähigem Material gefertigt.

Oft wird ein Gewebeband aus Nylon verwendet. Beispielsweise offenbart die DE 87 17 990 einen Klappwischer mit Fransenmopp und führt explizit aus, dass Fransen im Bereich der Enden zu vermeiden sind. Klappwischer dieser Art haben den Nachteil, dass eine Reinigung von Sockeln, Sockelleisten und Setzstufen nicht möglich ist, da die Wischbezüge der bekannten Wischer in den Endbereiche, die um die Kanten der Wischplatte gelegt sind, keine Reinigungswirkung entfalten. Aus DE 199 21 661 A1 sind Klappwischer mit einem um die Kanten gelegtem Wischtuch bekannt. Der Klappwischer hat jedoch den Nachteil, dass mit einem normalen Wischtuch ohne Florfäden weder eine effiziente und gründliche Bodenreinigung noch eine effiziente und gründliche Reinigung von Sockeln und Setzstufen möglich ist.

Um das o.g. Problem zu Umgehen sind die Wischbezüge einer anderen Art von Klappwischem mit einer Tasche ausgerüstet, in die ein Klappbügel beim Überführen des Wischers in die Arbeitsstellung eingreift. Diese Wischer haben den Vorteil, dass der Wischbezug zum Trocknen an der Taschenseite vollständig von der geklappten Wischplatte gelöst und vollständig getrocknet werden kann. Ein solcher Wischer ist beispielsweise aus EP 0 500 581 B1 bekannt. Nachteiliger Weise sind diese Wischer umständlicher in der Handhabung. Insbesondere erfordert das Lösen und wieder Befestigen eines Endes des Wischbezuges einen erhöhten Arbeitsaufwand, was den Reinigungsvorgang insgesamt verlangsamt.

Es ist daher die Aufgabe der vorliegenden Erfindung ein Reinigungssystem mit einem Wischbezug für einen Wischer mit einer klappbaren Wischplatte anzugeben, der sowohl einfach, schnell und effizient austauschbar ist und der darüber hinaus eine Sockelreinigung ermöglicht.

Die Aufgabe wird durch einen gattungsgemäßen Wischbezug gelöst, der dadurch gekennzeichnet ist, dass zumindest die um die schmalen Seiten der Wischplatte gelegten Endbereiche oder der gesamte Wischbezug mit Flor-oder Polfäden versehen sind.

Die Erfindung hat den Vorteil, dass mit dem erfindungsgemäßen Wischbezug bzw. dem erfindungsgemäßen Wischer, während des Wischens eines Fußbodens, einfach und effizient mit Hilfe der in den Endbereichen des Wischbezugs angeordneten Flor- oder Polfäden eine Sockelreinigung bzw. eine Reinigung von Setzstufen erreicht werden kann. Erfindungsgemäß wurde erkannt, dass die in der Fachwelt geltende Meinung, dass die End- und Befestigungsbereiche von Klappwischern der gattungsbildenden Art nicht mit Flor- oder Polfäden versehen werden dürfen, nur für die als weitgehend selbstverständlich hingenommene Annahme gilt, dass der an der geklappten Wischplatte befestigte Wischbezug in einem Presssieb zu trocknen ist. Es wurde weiter erfindungsgemäß erkannt, dass diese seit langem vorherrschende Meinung gar keine Gültigkeit hat, wenn der Benutzer den Wischbezug auf andere Art und Weise, erfindungsgemäß mit einer Trockenschleuder, trocknet.

Die Erfindung hat den weiteren Vorteil, dass der gesamte Bezug aus einem einzigen Stück herstellbar ist, ohne das Endbereiche aus anderem Gewebe bzw. anderem Material aufwendig angenäht werden müssen. Hierdurch werden die Herstellkosten erheblich reduziert und darüber hinaus der Vorteil der nahezu automatischen Sockelreinigung erzielt.

Bei einer besonders bevorzugten Ausführungsform ist daher vorgesehen, dass der gesamte Wischbezug als Vollteil, als auch die Endbereiche mit Flur- oder Polfäden versehen sind.

Unter Florfäden bzw. Polfäden wird das Fadensystem, das senkrecht zur Oberfläche des Wischbezugs verläuft, verstanden. Der Wischbezug kann demgemäß beispielsweise als Veloursbezug, als Samtbezug, als Plüschbezug oder als Tuftingbezug ausgebildet sein. Beispielsweise können die Flor- bzw. Polfäden in ein Grundmaterial (Gewebe oder Flies) eingetuftet sein. Bei den Pol- oder Florfäden kann es sich beispielsweise um Mikrofasermaterial handeln. Bei einer Ausführungsform des erfindungsgemäßen Wischers weist der Wischbezug Befestigungsmittel zum Befestigen des Wischbezugs auf den Klappflügeln auf. Die Befestigungsmittel sind bei einer kostengünstig herstellbaren Ausführungsform unmittelbar in und/oder an den mit Flor- oder Polfäden versehen Endbereichen angeordnet.

Bei einer vorteilhaften Ausführungsform weist jeder der Klappflügel weitere Befestigungsmittel zum Befestigen des Wischbezugs auf. Es kann vorteilhafter Weise vorgesehen sein, dass die Befestigungsmittel und die weiteren Befestigungsmittel zusammen wirken. Beispielsweise können die Befestigungsmittel und/oder die weiteren Befestigungsmittel Druckknöpfe aufweisen.

Bei einer besonders vorteilhaften Ausführungsform sind die Befestigungsmittel als direkt in den Wischbezug eingenietete Druckknöpfe ausgebildet. Als weitere Befestigungsmittel können die Klappflügel beispielsweise mit Bohrungen oder Ausnehmungen ausgerüstet sein, in die die Druckknöpfe einrastbar sind. Diese Ausführungsform hat den besonderen Vorteil, dass der Wischbezug sowohl während des Wischvorganges, als auch während des Trockenvorganges, sicher an der Wischerplatte gehalten ist, er jedoch beispielsweise zum vollständigen Austauschen des Wischbezugs oder zum Reinigen des Wischbezugs beispielsweise in einer Waschmaschine, wieder befestigbar von der Wischerplatte gelöst werden kann.

Es kann auch vorgesehen sein, dass die Befestigungsmittel und/oder die weiteren Befestigungsmittel als Klettverbindung beispielsweise mit einem Klettband und einem Flauschband ausgelegt sind.

Von ganz besonderem Vorteil ist ein Reinigungssystem, dass neben dem erfindungsgemäßen Wischer bzw. dem erfindungsgemäßen Wischbezug eine Schleuder zum Trockenschleudern des an der Wischerplatte befestigten Wischbezugs aufweist.

In einer ganz besonderen Ausführungsform weist der Wischer einen Drehantrieb zum Trockenschleudern des Wischbezugs auf. Der Drehantrieb kann beispielsweise als Drillstangenantrieb, wie man ihn von Brummkreiseln her kennt, ausgebildet sein. Es ist jedoch beispielsweise auch möglich den Drehantrieb als Kurbelantrieb auszubilden. Bei einer anderen Ausführungsform ist der Drehantrieb als elektrischer Drehantrieb ausgeführt. Bei dieser Ausführungsform können vorteilhafter Weise Batterien oder Akkus als Energielieferant, beispielsweise im Stil des Wischers, vorgesehen sein.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: einen erfindungsgemäßen Wischer,
- Fig. 2: eine Detailansicht eines erfindungsgemäßen Reinigungssystem, nämlich eine Schleuder zum Trockenschleudern des an der Wischerplatte befestigten Wischbezugs,
- Fig.3: einen erfindungsgemäßen Wischer mit einem Drehantrieb zum Trockenschleudern des Wischbezugs, und
- Fig. 4: einen erfindungsgemäßen Wischbezug.

Figur 1 zeigt einen erfindungsgemäßen Wischer 1 mit einer klappbaren Wischerplatte 2, die einen ersten Klappflügel 3 und einen zweiten Klappflügel 4 aufweist. Der erste Klappflügel 3 ist mit Hilfe der Drehachse 5 an einem Halteelement 6 angeordnet. An diesem Halteelement 6 ist auch der zweite Flügel 4 über die zweite Drehachse 7, die parallel zur Drehachse 5 verläuft, angeordnet. In das Halteelement 6 ist ein Stiel 8 eingeschraubt. Der Wischer weist einen Wischbezug 9 auf, von dem zwei einander gegenüberliegende Endbereiche 10 jeweils um gegenüberliegende Kanten der Wischerplatte 2 gelegt sind und jeweils auf der Oberseite eines der Klappflügel 3,4 mit Hilfe von Druckknopfbefestigungen 11 befestigt sind. Der Wischbezug 9 weist Druckknöpfe 12 auf, die in die mit Florfäden 14 versehenen Endbereiche 10 des Wischbezugs 2 eingenietet sind. Der erste Klappflügel 3 und der zweite Klappflügel 4 weisen Ausnehmungen 15 auf, in die die Druckknöpfe 12 rastend einfügbar sind. Mit Hilfe eines Fußtasters 16 kann die nicht dargestellte Arretierung, die den ersten Plattenflügel 3 und den zweiten Plattenflügel 4 in der gezeigten Wischstellung hält, gelöst werden, um den Wischers in die Auswaschstellung, in der Klappflügel zueinander beweglich und in der der an beiden Klappflügeln 3, 4 befestigte Wischbezug 9 durchhängt, überführt werden.

Figur 2 zeigt ein Detail eines erfindungsgemäßen Reinigungssystems, nämlich eine Schleuder 17 zum Trockenschleudern des an der Wischerplatte 2 befestigten Wischbezugs 9. Die Schleuder 17 weist einen Behälter 18 auf, der eine Schleudervorrichtung 19 trägt. Die Schleudervorrichtung 19 weist ein Auflager 20 auf, in das der in Figur 3 näher dargestellte und mit einem Drehantrieb 21 versehene erfindungsgemäße Wischer einhängbar ist. Die Schleudervorrichtung 19 weist ein auf einem Dorn drehbargelagertes Sieb 22 auf, das die geklappte Wischerplatte 2 und den durchhängenden Zug 9 aufnimmt. Durch Betätigung des in Figur 3 dargestellten Drehantriebs kann die Wischerplatte 2 gemeinsam mit dem Sieb 22 in Rotation versetzt werden. Hierbei wird der gesamte Wischbezug, also auch insbesondere die Endbereiche 10, getrocknet.

Figur 3 zeigt einen erfindungsgemäßen Wischer mit einem als Brummkreiselantrieb 22 ausgebildeten Drehantrieb 21. Der Drehantrieb 21 ist zwischen einem Stil 8 und einem Halteelement 6 angeordnet. An dem Halteelement 6 sind ein erster Klappflügel 3 und ein zweiter Klappflügel 4 angeordnet, die der gezeigten Wischstellung relativ zueinander arretiert sind. Mit Hilfe des Fußtasters 16 kann die Arretierung gelöst werden. Der erste Klappflügel 3 ist mit zwei Bohrungen 23 und der zweite Klappflügel 4 mit zwei weiteren Bohrungen 24 versehen. Die Bohrungen sind derart dimensioniert, dass die Druckknöpfe 12 des in Figur 4 dargestellten Wischbezugs 25 in diese eingerastet werden können, wenn der in Figur 4 gezeigte Wischbezug 25 um die schmalen Kanten 26 der Wischerplatte 2 gelegt wird.

Figur 4 zeigt einen erfindungsgemäßen Wischbezug 25 eines erfindungsgemäßen Wischers. Sowohl die Endbereiche 10, als auch der Mittelbereich 27 ist mit Florfäden 14 versehen. In das Gewebe des Wischbezugs 25 sind Druckknöpfe 12 direkt eingenietet.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Wischer
- 2: Klappbare Wischerplatte
- 3: Erster Klappflügel
- 4: Zweiter Klappflügel
- 5: Drehachse
- 6: Halteelement
- 7: Drehachse
- 8: Stiel
- 9: Wischbezug
- 10: Endbereiche
- 11: Druckknopfbefestigungen
- 12: Druckknöpfe
- 13: ..
- 14: Florfäden
- 15: Ausnehmungen
- 16: Fußtaster
- 17: Schleuder
- 18: Behälter
- 19: Schleudervorrichtung
- 20: Auflager
- 21: Drehantrieb
- 22: Brummkreiselantrieb
- 23: Bohrungen
- 24: Bohrungen
- 25: Wischbezug
- 26: Kante
- 27: Mittelbereich

## Patentansprüche

1. Reinigungssystem mit
• einem Wischer (1), der eine klappbare Wischerplatte (2) mit zwei Klappflügeln (3,4) aufweist, auf der ein Wischbezug (9,25) befestigt ist, wobei die schmalen Endbereiche (10) des Wischbezugs (9,25) jeweils um die schmalen Seiten der Wischplatte gelegt und jeweils auf der Oberseite eines Klappflügels (3,4) der Wischplatte (2) befestigt sind und
• einer Schleuder (17) zum Trockenschleudern des an der Wischplatte (2) befestigten Wischbezugs (9,25),
wobei der Wischer wahlweise in eine Wischstellung, in der die Klappflügel (3,4) in einer gemeinsamen Ebene vorübergehend arretierbar sind und in der der Wischbezug (9,25) weitgehend flächig aufgespannt ist, oder in eine Auswaschstellung, in der die Klappflügel (3,4) zueinander beweglich sind und in der der an beiden Klappflügeln (3,4) befestigte Wischbezug (9,25) durchhängt, überführbar ist , **dadurch gekennzeichnet, dass** zumindest jeder der Endbereiche (10) des Wischbezugs (9,25) oder der gesamte Wischbezug (9,25) mit Florfäden (14) oder Polfäden versehen ist

2. Reinigungssystem nach Anspruch 1, **dadurch gekennzeichnet, dass** der Wischbezug Befestigungsmittel aufweist, die unmittelbar in und/oder an den mit Florfäden (14) oder mit Polfäden versehen Endbereichen (10) angeordnet sind.

3. Reinigungssystem nach Anspruch 2, **dadurch gekennzeichnet, dass** die Befestigungsmittel Druckknöpfe (12) aufweisen und/oder als Druckknöpfe (12) ausgebildet sind.

4. Reinigungssystem nach Anspruch 3, **dadurch gekennzeichnet, dass** die Druckknöpfe (12) in den Wischbezug (9,25), insbesondere in die mit Florfäden (14) oder mit Polfäden versehenen Endbereiche (10) des Wischbezugs (9,25), eingenietet sind.

5. Reinigungssystem nach einem der vorhergehenden Ansprüche, **dadurch gekennzeichnet, dass** die Befestigungsmittel ein Klettband und/oder ein Flauschband aufweisen.

6. Reinigungssystem nach einem der vorhergehenden Ansprüche, **dadurch gekennzeichnet, dass** jeder der Klappflügel (3,4) weitere Befestigungsmittel zum Befestigen des Wischbezugs (9,25) aufweist, wobei die Befestigungsmittel und die weiteren Befestigungsmittel zusammenwirken.

7. Wischer nach einem der Ansprüche 3 oder 4, **dadurch gekennzeichnet, dass** die Klappflügel (3,4) Ausnehmungen aufweisen, in die die Druckknöpfe (12) - vorzugsweise wieder lösbar - einrastbar sind.

8. Wischer nach einem der vorhergehenden Ansprüche, **dadurch gekennzeichnet, dass** der Wischer (1) einen Drehantrieb (21) zum Trockenschleudern des Wischbezugs (9,25) aufweist.

## Claims

1. A cleaning system with
■ a wiper (1), which has a foldable wiper plate (2) with two folding wings (2, 3), on which a wiper cover (9, 25) is fastened, wherein the narrow end regions (10) of the wiper cover (9, 25) are placed respectively around the narrow sides of the wiper plate and are fastened respectively on the upper side of a folding wing (3, 4) of the wiper plate (2) and
■ a centrifuge (17) for spin-drying the wiper cover (9, 25) which is fastened to the wiper plate (2),
wherein the wiper is able to be selectively transferred into a wiping position, in which the folding wings (3, 4) are able to be arrested temporarily in a shared plane and in which the wiper cover (9, 25) is stretched out largely two-dimensionally, or into a rinsing out position, in which the folding wings (3, 4) are movable with respect to one another and in which the wiper cover (9, 25), which is fastened to the two folding wings (3, 4), sags, **characterized in that**
at least each of the end regions (10) of the wiper cover (9, 25) or the entire wiper cover (9, 25) is provided with cut pile (14) or loop pile.

2. The cleaning system according to Claim 1, **characterized in that** the wiper cover has fastening means which are arranged directly in and/or on the end regions (10) which are provided with cut pile (14) or with loop pile.

3. The cleaning system according to Claim 2, **characterized in that** the fastening means have push buttons (12) and/or are constructed as push buttons (12).

4. The cleaning system according to Claim 3, **characterized in that** the push buttons (12) are riveted into the wiper cover (9, 25), in particular into the end regions (10) of the wiper cover (9, 25) which are provided with cut pile (14) or with loop pile.

5. The cleaning system according to one of the preceding claims, **characterized in that** the fastening means have a hook tape and/or a loop tape.

6. The cleaning system according to one of the preceding claims, **characterized in that** each of the folding wings (3, 4) has further fastening means for fastening the wiper cover (9, 25), wherein the fastening means and the further fastening means cooperate.

7. The wiper according to one of Claims 3 or 4, **characterized in that** the folding wings (3, 4) have recesses into which the push buttons (12) are able to be engaged - preferably so as to be detachable again.

8. The wiper according to one of the preceding claims, **characterized in that** the wiper (1) has a rotary drive (21) for the spin-drying of the wiper cover (9, 25).

## Revendications

1. Système de nettoyage avec
• une serpillère (1) qui comporte une plaque à serpillère (2) rabattable avec deux deux ailes rabattables (3, 4) sur laquelle est fixé un revêtement à serpiller (9, 25), les zones d'extrémité (10) étroites du revêtement à serpiller (9, 25) étant fixées chacune autour des côtés étroits de la plaque à serpillère et chacune sur la face supérieure d'un rabat (3, 4) de la plaque à serpillère (2) et
• une essoreuse (17) pour sécher en essorant le revêtement à serpiller (9, 25) fixé sur la place de serpillère (2),
la serpillère pouvant être amenée au choix dans une position de lavage dans laquelle les ailes rabattables (3, 4) peuvent se bloquer dans un plan commun et dans laquelle le revêtement à serpiller (9, 25) est tendu amplement à plat ou dans une position de décrassage dans laquelle les ailes rabattables (3, 4) sont mobiles l'une par rapport à l'autre et dans laquelle le revêtement à serpiller (9, 25) fixé aux deux ailes rabattables (3, 4) est infléchi, **caractérisé en ce qu'**au moins chacune des zones d'extrémité (10) du revêtement à serpiller (9, 25) ou que l'ensemble du revêtement à serpiller (9, 25) est muni (e) de fils de poil (14) ou de fils de tour.

2. Système de nettoyage selon la revendication 1, **caractérisé en ce que** le revêtement à serpiller comporte des moyens de fixation qui sont disposés indirectement dans et/ou sur les zones d'extrémités (10) munies des fils de poils (14) ou de fils de tour.

3. Système de nettoyage selon la revendication 2, **caractérisé en ce que** les moyens de fixation comportent des boutons pression (12) et/ou sont conçus en tant que boutons pression (12).

4. Système de nettoyage selon la revendication 3, **caractérisé en ce que** les boutons pression (12) sont rivetés dans le revêtement à serpiller (9, 25), notamment dans les zones d'extrémité (10) munies de fils de poil (14) ou de fils de tour du revêtement à serpiller (9, 25).

5. Système de nettoyage selon l'une quelconque des revendications précédentes, **caractérisé en ce que** les moyens de fixation comportent une bande à crochets et/ou une bande en velours.

6. Système de nettoyage selon l'une quelconque des revendications précédentes, **caractérisé en ce que** chacune des ailes rabattables (3, 4) comporte des moyens de fixation supplémentaires pour fixer le revêtement à serpiller (9, 25), les moyens de fixation et les moyens de fixation supplémentaires étant en interaction.

7. Serpillère selon l'une quelconque des revendications 3 ou 4, **caractérisée en ce que** les ailes rabattables (3, 4) comportent des évidements dans lesquels les boutons pression (12) sont enclenchables (de préférence de manière amovible).

8. Serpillère selon l'une quelconque des revendications précédentes, **caractérisée en ce que** la serpillère (1) comporte un entrainement en rotation (21) pour le séchage par essorage du revêtement à serpiller (9, 25) .
